# EUROPÄISCHE PATENTSCHRIFT

(11) **EP 0 665 330 B1**
(45) Veröffentlichungstag und Bekanntmachung des Hinweises auf die Patenterteilung: **22.03.2000**
(21) Anmeldenummer: 94120154.3
(22) Anmeldetag: 20.12.1994
(51) Int. Cl.: D21F 11/04, D21F 9/00

(54) **Papiermaschine zur Herstellung mehrlagiger Papierbahnen**
Paper machine for making multi-ply paper
Machine à papier pour la fabrication d'un papier à plusieurs couches

(30) Priorität: 27.01.1994 DE 4402273
(43) Veröffentlichungstag der Anmeldung: 02.08.1995
(73) Patentinhaber: Voith Sulzer Papiertechnik Patent GmbH, 89522 Heidenheim (DE)
(72) Erfinder: Grossmann, Udo, D-89522 Heidenheim (DE); Egelhof, Dieter, D-89520 Heidenheim (DE); Meinecke, Albrecht, Dr., D-89520 Heidenheim (DE)
(74) Vertreter: Dr. Weitzel & Partner

(56) Entgegenhaltungen:
- EP-A- 0 289 445
- WO-A-92/06242
- WO-A-93/12292
- DE-A- 4 402 273

## Beschreibung

Die Erfindung betrifft eine Papiermaschine zur Herstellung einer mehrlagigen Papierbahn, insbesondere eine Papiermaschine mit mehreren Doppelsiebformern.

Eine ähnliche Papiermaschine ist aus US 4,830,709 bekannt.

In dieser Schrift wird eine Papiermaschine zur Herstellung einer mehrlagigen Papierbahn mit Hilfe zweier Doppelsiebformer dargestellt. Eine besondere Eigenschaft der dargestellten Ausführungsformen ist einerseits die Tatsache, daß mit Hilfe von drei Siebschlaufen zwei Doppelsiebstrecken gebildet sind, wobei die mittlere Siebschlaufe durch beide Siebstrecken führt. Eine andere Ausführungsform zeigt einen ersten Doppelsiebformer mit einem langen nach vorne gestreckten unterem Sieb, auf welches die vom zweiten Doppelsiebformer gebildete Papierbahn durch das Untersieb des zweiten Doppelsiebformers aufgelegt wird.

Das Ziel der dargestellten Ausführungsformen ist, einen Zwillingsformer anzugeben, der eine möglichst hohe Bandbreite an Papiergewichten und Siebgeschwindigkeiten beherrscht.

Nachteilig ist hierbei, daß eine wesentliche Forderung an die fertige Papierbahn nicht erfüllt wird, nämlich die, daß die beiden Oberflächen der gebildeten mehrlagigen Papierbahn möglichst gleichmäßige Eigenschaften aufgrund der Konstellation der Entwässerungselemente aufweisen sollen.

Es ist Aufgabe der Erfindung, eine Papiermaschine mit mindestens zwei Doppelsiebformern darzustellen, die eine mehrlagige Papierbahn erzeugt, welche auf den beiden Außenseiten möglichst gleiche Papiereigenschaften innehat.

Die Aufgabe wird durch die Merkmale des Anspruches 1 erfüllt. Demnach werden zur Bildung einer Papierbahn wenigstens zwei Doppelsiebformer zur Herstellung der jeweils äußeren Papierschicht herangezogen, wobei die Ausgestaltung der die beiden äußeren Lagen herstellenden Doppelsiebformer bezüglich der Entwässerungselemente dergestalt ist, daß die Papierbahnen an ihrer Außen- und Innenseite jeweils gleiche Eigenschaften aufweisen. Dies wird dadurch erreicht, indem die sich bildende Papierbahn "spiegelbildlichgleich" behandelt wird. Das heißt, der Doppelsiebformer wird so ausgestattet, daß beispielsweise jeweils die Außenseite der entstehenden Papierbahnen mit dem ersten gekrümmten Entwässerungselement und den darauf folgenden elastisch angedrückten Entwässerungsleisten in Verbindung kommen, während die in der endgültigen Bahn auf der Innenseite liegenden Seiten der gebildeten Papierlagen mit den feststehenden Entwässerungselementen des Doppelsiebformers in Kontakt kommen.

Durch diese Ausgestaltung wird eine sehr gleichmäßige Papiereigenschaft erzeugt, wobei durch entsprechende Gestaltung der Entwässerungsleisten und Anordnung der Entwässerungsleisten beispielsweise dafür Sorge getragen werden kann, daß je nach Anforderungen die Füll- und/oder die Feinstoffanteile vermehrt zur Außenseite hin verschoben werden. Beispielsweise läßt sich hierdurch auch die Anhaftung der beiden entstehenden Lagen aneinander verbessern, indem die Feinstoffanteile auf die Außenseiten der fertigen Papierbahn verschoben werden, wodurch an den aneinanderliegenden Innenseiten einer z. B. zweilagigen Bahn vermehrt Fasern auftreten. Dadurch findet eine bessere gegenseitige "Verzahnung" der Lagen statt und wodurch nach der Vergautschung eine bessere Haftung der beiden Lagen aneinander erreicht wird.

Ein weiterer Vorteil des erfindungsgemäßen Gedankens besteht darin, daß die verwendeten Doppelsiebformer bei mindestens gleichwertiger oder noch besserer Formation und mindestens gleichwertiger und oft besseren Bahneigenschaften, wie z.B. bessere Konstanz des Flächengewichtsprofils und geringere Streuung der Festigkeitswerte gleichzeitig eine Energieeinsparung mit sich bringen, im Gegensatz zu Hybridformern.

Die Erfindung ist anhand der Figur beschrieben. Diese zeigt beispielhaft einen Zwillings-Gapformer, bestehend aus einem ersten Doppelsiebformer UF für die untere Lage und einem zweiten Doppelsiebformer OF für die obere Papierlage. Die beiden Doppelsiebformer sind bezüglich der Anordnung ihrer Entwässerungselemente, bezogen auf die Papierlaufrichtung, gleich angeordnet, wobei die Laufrichtungen gegeneinander gerichtet sind. Aufgrund dieser Anordnung werden letztendlich die Seiten der Papierlagen, die gleiche Eigenschaften aufweisen, zusammengeführt, während die anderen Papierlagenseiten mit anderen gleichen Eigenschaften die Außenseiten der endgültigen Papierbahn bilden.

Der einzelne Doppelsiebformer selbst ist gestaltet wie folgt: Es ist je Doppelsiebformer ein Ober- und Untersieb U1 und U2 bzw. O1 und O2 vorgesehen, welches über eine entsprechende Anzahl von Umlenkwalzen geführt wird, so daß die vom Stoffauflauf U3 bzw. O3 abgegebene Stoffsuspension sandwichartig zwischen dem Ober- und Untersieb eingeschlossen wird. Das Untersieb U2 bzw. O2 wird in diesem Falle über eine Saugwalze geleitet, in der der erste Teil der Entwässerung stattfindet. Dies entspricht der Sektion I des Doppelsiebformers. Die darauf folgende Sektion II des Doppelsiebformers besteht aus einer Vielzahl von elastisch andrückbaren Leisten in einem Saugkasten U5 bzw. O5, der sich innerhalb des Untersiebs U2 bzw. O2, d.h. in der gleichen Siebschlaufe wie die Brustwalze U4 bzw. O4, befindet. Den elastischen Leisten gegenüberstehend befindet sich jeweils ein weiterer Saugkasten U6 bzw. O6, an dem eine Vielzahl von feststehenden Entwässerungsleisten angeordnet sind und der sich in der Siebschlaufe des jeweiligen Obersiebes befindet. Auf die Sektion II folgt die Sektion III, in der im beispielhaft dargestellten Falle ein weiteres feststehendes Entwässerungselement U7 oder O7 sich in der Siebschlaufe des Untersiebes befindet. Darauf folgend (weiterhin noch in der Sektion III) ist ein Siebtrennelement U8 bzw. O8 vorgesehen, welches die Abtrennung des Obersiebes vom Untersieb mit der darauf liegenden Papierlage unterstützt.

Im dargestellten Fall wird danach das Untersieb O2 des oberen Doppelsiebformers OF über eine Umlenkwalze nach unten umgelenkt, während das Untersieb U2 des unteren Doppelsiebformers UF geradeaus weiterläuft, so daß die Papierlage auf dem Sieb O2 mit der Papierlage auf dem Sieb U2 in Berührung kommt. Danach wird das Sieb O2, unterstützt von einem weiteren Flachsauger U9, von den sich inzwischen verbundenen Papierlagen abgetrennt und dem oberen Doppelsiebformer über Leitwalzen wieder zugeführt. Das Siebband U2 führt die nun zusammengeführten zwei Papierlagen weiter zur Abnahmestelle der Pressenpartie und wird danach über mehrere Umlenkwalzen wieder zurück zur ersten Brustwalze U4 geführt.

## Patentansprüche

1. Papiermaschine zur Herstellung einer mehrlagigen Papierbahn, wobei
1.1 jeder Lage eine bahnbildende Einheit (UF, OF) zugeordnet ist, bestehend aus:
1.1.1 einem Stoffauflauf (U3, O3);
1.1.2 einer ersten unteren Siebschlaufe (U2, O2) und einer zweiten oberen Siebschlaufe (U1, O1), die sandwichartig angeordnet sind und
1.1.3 einem Entwässerungselement (U4 - U8, 04- 08), das jeder der Siebschlaufen zugeordnet ist; gekennzeichnet durch die folgende Ausgestaltung der bahnhbildenden Einheiten:
1.2 die bahnbildenden Einheiten (UF, OF) zumindest der äußeren Lagen besitzen
1.2.1 je eine erste Sektion (I) bestehend aus einem gekrümmten und besaugten Entwässerungselement (U4, O4) in der ersten unteren Siebschlaufe (U2 bzw. O2);
1.2.2 eine zweite Sektion (II) mit einander gegenüberliegenden Entwässerungselementen (U5, U6, O5, O6), die Entwässerungsleisten aufweisen;
wobei
1.2.2.1 die Entwässerungsleisten auf der Oberseite feststehend sind;
1.2.2.2 die Entwässerungsleisten auf der Unterseite elastisch andrückbar ausgebildet sind;
1.2.2.3 die Entwässerungsleisten der Ober- und Unterseite in Sieblaufrichtung zueinander versetzt angeordnet sind; und
1.2.2.4 zumindest die Leisten der Oberseite besaugt ausgebildet sind;
1.2.3 eine dritte Sektion (III), die einseitig mindestens ein besaugtes Siebtrennelement (U8, O8) besitzt;
1.3 die Bahnbildungseinheiten (UF, OF) der äußeren Lagen sind derart angeordnet, daß der jeweils inneren bzw. äußeren Seite jeder Lage die gleichen Entwässerungselemente (U4-U8, O4-O8) zugeordnet sind.

2. Papiermaschine gemäß Anspruch 1, dadurch gekennzeichnet, daß das gekrümmte Entwässerungselement (U4, O4) der ersten Sektion (I) als besaugte Brustwalze ausgebildet ist.

3. Papiermaschine gemäß einem der Ansprüche 1 oder 2, dadurch gekennzeichnet, daß in der dritten Sektion (III) ein weiteres flaches Entwässerungselement (U7, O7) vorgesehen ist.

## Claims

1. Paper making machine for the manufacture of a multilayer paper web, wherein
1.1 a web forming unit (UF, OF) is associated with each layer, comprising
1.1.1 a headbox (U3, O3);
1.1.2 a first lower screen loop (U2, O2) and a second upper screen loop (U1, O1), which are arranged in sandwich-like manner and
1.1.3 a dewatering element (U4-U8, O4-O8), which is associated with each of the screen loops, characterised by the following design of the web forming units:
1.2 the web forming units (UF, OF) of at least the outer layers have
1.2.1 in each case a first section (I) comprising a curved dewatering element (U4, O4) subjected to suction in the first lower screen loop (U2 and O2 respectively);
1.2.2 a second section (II) with oppositely disposed dewatering elements (U5, U6, O5, O6) which have dewatering strips; wherein
1.2.2.1 the dewatering strips are fixed to the upper side;
1.2.2.2 the dewatering strips on the lower side are made so that they can be pressed into contact elastically;
1.2.2.3 the dewatering strips of the upper and lower sides are arranged displaced relative to one another in the running direction of the screen; and
1.2.2.4 at least the strips of the upper side are made to be subjected to suction;
1.2.3 a third section (III) which has at one side at least one screen separating element (U8, O8) subjected to suction;
1.3 the web forming units (UF, OF) of the outer layers are arranged such that in each case the inner and outer sides of each layer are associated with the same dewatering elements (U4-U8, O4-O8).

2. Paper making machine in accordance with claim 1, characterized in that the curved dewatering element (U4, O4) of the first section (I) is formed as a breast roll subjected to suction.

3. Paper making machine in accordance with one of the claims 1 or 2, characterized in that a further flat dewatering element (U7, O7) is provided in the third section (III).

## Revendications

1. Machine à papier pour la fabrication d'une bande de papier comportant plusieurs couches, dans laquelle :
1.1 à chacune des couches est associé un ensemble (UF, OF) comprenant :
1.1.1 une entrée de matière (U3, O3),
1.1.2 une première boucle inférieure de filtrage (U2, O2) et une seconde boucle supérieure de filtrage (U1, O1), montées en sandwich,
1.1.3 un élément d'extraction d'eau (U4-U8, O4-O8) associé respectivement à chacune des boucles de filtrage,
caractérisée par
1.2 la configuration suivante des ensembles assurant la formation de la bande de papier :
1.2.1 les ensembles (UF, OF) formant la bande de papier possèdent au moins pour les couches extérieures chacun :
1.2.2 une première section (1) constituée d'un élément d'extraction d'eau (U4, O4) courbe avec aspiration située sur la première boucle inférieure de filtrage (U2 ou O2),
1.2.2.1 une seconde section (II) comportant des éléments d'extraction d'eau se faisant face (U5, U6, O5, O6), équipés de nervures d'extraction d'eau, dans lesquels :
1.2.2.2 les nervures situées sur la face supérieure sont fixes,
1.2.2.3 les nervures situées sur la face inférieure sont montées en appui élastique,
1.2.2.4 les nervures situées respectivement sur la face supérieure et sur la face inférieure sont décalées les unes par rapport aux autres dans la direction selon laquelle s'effectue le filtrage,
1.2.2.5 aux moins les nervures situées sur la face supérieure sont constituées pour être en aspiration.
1.2.3 Une troisième section (III), comportant d'un côté, au moins un élément de séparation de filtrage (U8, O8), par aspiration ;
1.3 les ensembles (UF, OF) de mise en bande des couches externes sont montés de manière qu'au côté interne et au côté externe de chaque couche, respectivement, sont associés les mêmes éléments d'extraction d'eau (U4-U8, O4-O8).

2. Machine à papier selon la revendication 1, caractérisée en ce que le dispositif courbe d'extraction d'eau (U4, O4) de la première section (1) est constitué par un cylindre d'appui avec aspiration.

3. Machine à papier selon une des revendications 1 ou 2, caractérisée en ce que dans la troisième section (III) est prévu également un dispositif d'extraction d'eau (U7, O7).
